# EUROPÄISCHE PATENTSCHRIFT

(11) **EP 2 252 081 B1**
(45) Veröffentlichungstag und Bekanntmachung des Hinweises auf die Patenterteilung: **17.06.2015**
(21) Anmeldenummer: 10157539.7
(22) Anmeldetag: 24.03.2010
(51) Int. Cl.: H04R 25/00

(54) **Binaurale Hörvorrichtung und Verfahren zum Betrieb einer binauralen Hörvorrichtung mit Frequenzverzerrung**
Binaural hearing-aid and method for operating a binaural hearing aid with frequency warping
Appareil auditif binaural et procédé de fonctionnement d'un tel dispositif auditif binaural avec ajustement fréquentiel non linéaire

(30) Priorität: 14.05.2009 DE 102009021310
(43) Veröffentlichungstag der Anmeldung: 17.11.2010
(73) Patentinhaber: Siemens Medical Instruments Pte. Ltd., Singapore 139959 (SG)
(72) Erfinder: Petrausch, Stefan, Dr., 91056, Erlangen (DE)
(74) Vertreter: FDST Patentanwälte

(56) Entgegenhaltungen:
- EP-A1- 1 742 509
- WO-A1-2005/015952
- WO-A2-2006/101571
- US-A1- 2009 074 197

## Beschreibung

Bei Hörvorrichtungen, insbesondere bei Hörgeräten, werden frequenzverzerrende Algorithmen zu unterschiedlichen Zwecken und an unterschiedlichen Stellen einer Signalverarbeitung eingesetzt. Beispielsweise ist aus der DE 699 22 940 T2 ein Hörgerät mit einer Kombination von Audiokompression und Rückkopplungsunterdrückung bekannt.

Leider verursachen die frequenzverzerrenden Algorithmen auch deutliche wahrnehmbare Artefakte. Eine Verzerrung bei tiefen Frequenzen ist in der Regel nicht möglich, da das menschliche Gehör im tiefen Frequenzbereich sehr empfindlich reagiert. Daher werden nur die hohen Frequenzen verzerrt. Trotzdem kann es dabei zu einer hörbaren "Verstimmung" eines Nutzsignals kommen.

Wesentlich unangenehmer sind Überlagerungsartefakte, bei denen das verzerrte Signal und das unverzerrte Signal gleichzeitig wahrgenommen werden, was bei tonalen Signalen zu einer deutlichen Modulation bzw. Schwebung oder einer Rauhigkeit führt. Nahezu unvermeidlich sind akustische Überlagerungen, die durch den Zufluss von Direktschall, beispielsweise durch das Vent, erfolgen. Bauartenbedingt kann es aber auch zu Überlagerungen durch nicht ideale Split-Band Filter kommen. Um nur hochfrequente Frequenzanteile verzerren zu können, müssen diese von den niederfrequenten Anteilen getrennt werden. Dazu wird eine Frequenzweiche, auch Split-Band Filter genannt, benötigt. Die Frequenzweiche kann aber keine ideale Trennung vollziehen, wodurch es im Bereich der Grenzfrequenz zu störenden Überlagerungen kommt.

Abhängig von der Frequenzverzerrung werden diese Überlagerungen als Amplitudenmodulation oder als Signalrauhigkeit wahrgenommen. In allen beschriebenen Fällen sind die Überlagerungen störend, besonders wenn es sich bei einem Eingangssignal um Musik oder allgemeiner um tonale Signale handelt.

Figur 1 zeigt ein Blockschaltbild einer beispielhaften Realisierung einer Frequenzverzerrung in einem Hörgerät. Ein Eingangssignal 100 wird durch eine Frequenzweiche 1 ("Split-Band Filter") mit einer vorgebbaren Grenzfrequenz GF ("Split Frequency") in einen niederfrequenten und einen hochfrequenten Signalanteil 101, 102 geteilt. Der hochfrequente Signalanteil 102 wird anschließend in einem Frequenzverzerrer 2 verzerrt. Das verzerrte Ausgangssignal 103 wird einem Eingang eines Addieres 3 zugeführt. Der niederfrequente Signalanteil 101 durchläuft ein All-Pass Filter 4, das die Phase des Signalanteils 101 derart dreht, dass es bei einer darauffolgenden Signaladdition im Addierer 3 nicht zu Signalauslöschungen im Bereich der Grenzfrequenz GF kommt. Der phasengedrehte niederfrequente Signalanteil 104 wird einem weiteren Eingang des Addierers 3 zugeführt. Am Ausgang des Addierers 3 steht die Summe der beiden Signalanteile 103, 104 als Ausgangssignal 105 zur Verfügung.

Frequenzweichen sind nicht ideal und haben bei ihrer Grenzfrequenz GF eine endliche Frequenzüberlappung. In Figur 2 ist als Beispiel der Frequenzgang einer Frequenzweiche in einem Hörgerät mit der Grenzfrequenz GF 1800 Hz dargestellt. Die Kurven K1, K2 zeigen die Dämpfung D in dB in Abhängigkeit der Frequenz F in Hz im Bereich 0 bis 4000 Hz. Die Kurve K1 zeigt eine Tiefpasscharakteristik und die Kurve K2 eine Hochpasscharakteristik.

Wird nun ein Tiefpass K1 gefilterter Signalanteil nicht verzerrt und ein Hochpass K2 gefilterter Signalanteil verzerrt, kommt es bei einer Addition der Signalanteile K1, K2 vor allem im Bereich der Grenzfrequenz GF zu nicht zu vernachlässigenden Überlagerungen von beiden Signalanteilen, was in einem Ausgangssignal des Hörgeräts als Modulation oder starke Rauhigkeit wahrgenommen wird. Beide Wirkungen sind sehr störend und fallen in der Wahrnehmung durch einen Hörgeräteträger meist deutlich stärker auf als die Frequenzverzerrung an sich.

Stark frequenzverzerrende Algorithmen werden in der Regel bei starken Hörverlusten eingesetzt, wobei Artefakte in Kauf genommen, beziehungsweise von Hörgeschädigten nicht wahrgenommen werden. Probleme bereiten aber auch schwach frequenzverzerrende Algorithmen, die zum Beispiel zur Unterstützung einer Rückkopplungsunterdrückung zum Einsatz kommen. Da diese für alle Hörgeräteträger einsetzbar sein sollen, müssen sie möglichst unauffällig sein. Zurzeit kommt daher vor allem eine An-/Ausschaltlogik zum Einsatz, welche die Frequenzverzerrung hinzu schaltet, wenn Rückkopplungsartefakte vermutet werden, und welche die Frequenzverzerrung wieder ausschaltet, wenn keine Rückkopplung vermutet wird. Diese Logik hat dabei allerdings den Nachteil, dass ein Rückkopplungspfeifen erst detektiert werden muss, bevor der Algorithmus eingeschaltet wird, der dann wiederum eine gewisse Zeit bis zur vollen Wirkung benötigt. Dies verzögert die Rückkopplungsunterdrückung und birgt die Gefahr von Fehlerkennungen.

Die Offenlegungsschrift US 2009/0074197 A1 offenbart ein Verfahren zum Einstellen einer Frequenzverschiebung eines Eingangssignals eines Hörgeräts, um die Verständlichkeit eines Hörersignals für einen Hörgeräteträger zu verbessern.

Die Offenlegungsschrift WO 2005/015952 A1 offenbart ein Verfahren zum. Betrieb eines Hörgeräts, um die Verständlichkeit zu verbessern, bei dem die Frequenzen hochfrequenter Signalanteile manipuliert werden.

Die Offenlegungsschrift EP 1 742 509 A1 offenbart ein Hörgerät, bei dem ein ausgewähltes Frequenzband einem Synthesizer zugeführt und in diesem verzerrt wird.

Es ist Aufgabe der Erfindung, die Wahrnehmung von Artefakten bei einem Einsatz von frequenzverzerrenden Algorithmen bei einer binauralen Hörgeräteversorgung zu verringern.

Gemäß der Erfindung wird die gestellte Aufgabe mit den Verfahren zum Betrieb einer binauralen Hörvorrichtung der unabhängigen Patentansprüche 1 und 2 sowie der binauralen Hörvorrichtung des unabhängigen Patentanspruchs 6 gelöst.

Die Erfindung beansprucht ein Verfahren zum Betrieb einer binauralen Hörvorrichtung mit mindestens einem linken Hörgerät und mit mindestens einem rechten Hörgerät. Das Verfahren umfasst die Schritte:
- Verschieben von Frequenzen eines durch das linke Hörgerät aufgenommenen akustischen Signals oder eines Signalanteils des aufgenommenen akustischen Signals und
- Verschieben von Frequenzen des durch das rechte Hörgerät aufgenommenen akustischen Signals oder eines Signalanteils des aufgenommenen akustischen Signals,
- wobei die Frequenzverschiebungen des linken und des rechten Hörgeräts unterschiedlich groß sind und gleiche Vorzeichen haben, oder
- wobei die Frequenzverschiebungen des linken und des rechten Hörgeräts gleich groß sind und unterschiedliche Vorzeichen haben.

Die Erfindung bietet den Vorteil, dass die subjektive Wahrnehmung von Überlagerungsartefakten durch einen Hörgeräteträger verringern wird.

Des Weiteren können die Frequenzverschiebungen zeitlich verändert werden. Dadurch variieren die Überlagerungsartefakte, wodurch sie für einen Hörgeräteträger weniger wahrnehmbar werden und eine gefühlte tonale Schieflage vermieden wird.

In einer weiteren Ausführungsform können die Frequenzverschiebungen des linken und rechten Hörgeräts binaural miteinander gekoppelt werden. Dadurch wird ein Gleichlauf sichtergestellt.

In einer Weiterbildung kann die Frequenz in einem oder mehreren Frequenzteilbändern verschoben werden.

Die Erfindung beansprucht auch eine binaurale Hörvorrichtung mit mindestens einem linken Hörgerät und mit mindestens einem rechten Hörgerät. Die Hörvorrichtung umfasst:
- eine erste Frequenzverzerrungseinheit im linken Hörgerät, die Frequenzen eines durch das linke Hörgerät aufgenommenen akustischen Signals oder eines Signalanteils des aufgenommenen akustischen Signals verzerrt und
- eine zweite Frequenzverzerrungseinheit im rechten Hörgerät, die Frequenzen des durch das rechte Hörgerät aufgenommenen akustischen Signals oder eines Signalanteils des aufgenommenen akustischen Signals verzerrt, wobei die Frequenzverzerrungen des linken und rechten Hörgeräts unterschiedlich sind,
- wobei die erste und die zweite Frequenzverzerrungseinheit ausgebildet sind, eine Frequenzverschiebung derart durchzuführen, dass die Frequenzverschiebungen des linken und des rechten Hörgeräts gleich groß sind und ungleiche Vorzeichen haben, oder
- wobei die erste und die zweite Frequenzverzerrungseinheit ausgebildet sind, eine Frequenzverschiebung derart durchzuführen, dass die Frequenzverschiebungen des linken und des rechten Hörgeräts ungleich groß sind und gleiche Vorzeichen haben.

In einer Weiterbildung können die Frequenzverschiebungen der ersten und der zweiten Frequenzverzerrungseinheit zeitlich veränderbar sein.

In einer Weiterbildung können die erste und die zweite Frequenzverzerrungseinheit binaural miteinander koppelbar sein.

In einer weiteren Ausführungsform kann die Frequenz in einem oder mehreren Frequenzteilbändern verschoben sein.

Vorteilhaft kann die Hörvorrichtung eine erste Frequenzweiche im linken Hörgerät, die das aufgenommene akustische Signal in einen niederfrequenten und einen hochfrequenten Signalanteil aufteilt, dessen Frequenz verschoben wird und/oder eine zweite Frequenzweiche im rechten Hörgerät, die das aufgenommene akustische Signal in einen niederfrequenten und einen hochfrequenten Signalanteil aufteilt, dessen Frequenz verschoben wird, umfassen.

Weitere Besonderheiten und Vorteile der Erfindung werden aus den nachfolgenden Erläuterungen mehrerer Ausführungsbeispiele anhand von schematischen Zeichnungen ersichtlich.

Es zeigen:
- Figur 1:: ein Blockschaltbild einer Anordnung mit Frequenzweiche gemäß Stand der Technik,
- Figur 2:: ein Schaubild eines Frequenzgangs einer Frequenzweiche gemäß Stand der Technik,
- Figur 3:: eine binaurale Hörvorrichtung mit antisymmetrischer Frequenzverzerrung,
- Figur 4:: eine binaurale Hörvorrichtung mit symmetrischer Frequenzverzerrung,
- Figur 5:: eine binaurale Hörvorrichtung mit asymmetrischer Frequenzverzerrung und
- Figur 6:: ein Blockschaltbild einer binauralen Hörvorrichtung.

Figur 3 erklärt beispielhaft das Prinzip und die Wirkungsweisen der Erfindung. Die Darstellung zeigt den Kopf 10 eines Hörgeräteträgers mit einem linken Hörgerät 11 und einem rechten Hörgerät 12 für eine binaurale Versorgung. Das linke Hörgerät 11 umfasst ein Mikrofon 13 und einen Hörer 14. Das rechte Hörgerät 12 umfasst ein Mikrofon 15 und einen Hörer 16. Von einer Schallquelle 17 wird ein sinusförmiges Schallsignal 18 mit der Frequenz 1000 Hz abgestrahlt. Das Schallsignal 18 wird von den beiden Mikrofonen 13 und 15 aufgenommen, jeweils in elektrische Signale umgewandelt, u.a. verstärkt und in der Frequenz verzerrt, ehe die Signale durch die Hörer 14 und 16 abgegeben werden. Die Frequenzverzerrung erfolgt antisymmetrisch mit 10 Hz Frequenzverschiebung, d.h. das Hörersignal des linken Hörgeräts 11 beträgt 1010 Hz und das Hörersignal des rechten Hörgeräts 12 beträgt 990 Hz. Der Hörgeräteträger nimmt den ursprünglichen 1000 Hz Ton trotz der Frequenzverschiebung zwischen den beiden Verschiebungen, also wieder auf der ursprünglichen Frequenz 1000 Hz wahr.

Wird also eine Frequenzverzerrung erfindungsgemäß antisymmetrisch eingestellt, werden ursprünglich reine Töne bei einer Frequenz zwischen den beiden Verzerrungen, also wieder auf der ursprünglichen Frequenz wahrgenommen. Dadurch wird eine tonale Verstimmung des Schallsignals 18 kaschiert. Ein reiner Sinuston erscheint dem Hörgeräteträger zwar breiter, aber gegenüber der ursprünglichen Frequenz nicht verstimmt. Wichtig dabei ist, dass eine Verzerrung bzw. eine Verschiebung nicht zu groß ist, damit das Gehirn des Hörgeräteträgers denselben Ursprung des Schallsignals 18 für das rechte und linke Ohr vermutet.

Wird eine Frequenzverzerrung für das linke und rechte Ohr absichtlich unterschiedlich eingestellt, wird diese nicht so prominent wahrgenommen, wie wenn die Verzerrung auf beiden Ohren identisch wäre. Ursache für diese Wirkung sind die störenden Überlagerungsartefakte, die üblicherweise als Signalmodulation in Erscheinung treten und gerade bei tonalen Signalen sehr deutlich wahrgenommen werden.

In Figur 4 ist die Wirkung einer identischen Frequenzverschiebung für beide Ohren eines Hörgeräteträgers dargestellt. Figur 4 zeigt den Kopf 10 eines Hörgeräteträgers mit einem linken Hörgerät 11 und einem rechten Hörgerät 12 für eine binaurale Versorgung. Das linke Hörgerät 11 umfasst ein Mikrofon 13 und einen Hörer 14. Das rechte Hörgerät 12 umfasst ein Mikrofon 15 und einen Hörer 16. Von einer Schallquelle 17 wird ein sinusförmiges Schallsignal 18 mit der Frequenz 1000 Hz abgestrahlt. Das Schallsignal 18 wird auf den Wegen 19 von den beiden Mikrofonen 13 und 15 aufgenommen, jeweils in elektrische Signale umgewandelt, u.a. verstärkt und in der Frequenz um 20 Hz verschoben, ehe die Signale durch die Hörer 14 und 16 abgegeben werden. Zusätzlich nimmt ein Hörgerätenutzer das Schallsignal 18 auch auf direkten Wegen 20, als sogenannten Direktschall wahr. Durch die Überlagerung des Direktschalls mit 1000 Hz und des von den Hörern 14 und 16 abgegebenen Schalls mit 1020 Hz entsteht eine Schwebung mit einer Frequenz von 20 Hz, die vom Hörgerätenutzer mittig zentriert, direkt im eigenen Kopf 10 wahrgenommen wird. Dadurch wird die Wahrnehmung einer durch Frequenzverzerrung bedingten Amplitudenmodulation verstärkt.
Abhilfe schafft eine erfindungsgemäße asymmetrische Frequenzverzerrung, wie in Figur 5 dargestellt. Figur 5 zeigt den Kopf 10 eines Hörgeräteträgers mit einem linken Hörgerät 11 und einem rechten Hörgerät 12 für eine binaurale Versorgung. Das linke Hörgerät 11 umfasst ein Mikrofon 13 und einen Hörer 14. Das rechte Hörgerät 12 umfasst ein Mikrofon 15 und einen Hörer 16. Von einer Schallquelle 17 wird ein sinusförmiges Schallsignal 18 mit der Frequenz 1000 Hz abgestrahlt. Das Schallsignal 18 wird auf den Wegen 19 von den beiden Mikrofonen 13 und 15 aufgenommen, jeweils in elektrische Signale umgewandelt, u.a. verstärkt und in der Frequenz um 25 Hz bzw. 15 Hz verschoben, ehe die Signale durch die Hörer 14 und 16 abgegeben werden. Zusätzlich nimmt ein Hörgerätenutzer das Schallsignal 18 auch auf direkten Wegen 20, als sogenannten Direktschall wahr. Durch die Überlagerung des Direktschalls mit 1000 Hz und des vom Hörer 14 des linken Hörgeräts 11 abgegebenen Schalls mit 1025 Hz entsteht eine Schwebung mit einer Frequenz von 25 Hz, die vom Hörgerätenutzer außerhalb des Kopfes 10 - angedeutet durch die Wolke "25 Hz modulation" - wahrgenommen wird. Durch die Überlagerung des Direktschalls mit 1000 Hz und des vom Hörer 16 des rechten Hörgeräts 12 abgegebenen Schalls mit 1015 Hz entsteht eine Schwebung mit einer Frequenz von 15 Hz, die vom Hörgerätenutzer ebenfalls außerhalb des Kopfes 10 - angedeutet durch die Wolke "15 Hz modulation" - wahrgenommen wird.

Wenn also rechts und links eine unterschiedliche Frequenzverzerrung anliegt, lokalisiert ein Hörgerätenutzer die Quelle(n) der Schwebung außerhalb des Kopfes 10 und ordnet sie daher einem Hintergrundgeräusch zu, da keine Korrelation zwischen dem rechten und linken Ohr besteht. Die Einstellung von asymmetrischen Frequenzverzerrungen ist somit eine sehr effiziente und einfache Methode, um Artefakte einer Frequenzverzerrung zu minimieren.

In Kombination mit den mit den Figuren 3 und 5 beschriebenen erfindungsgemäßen Lösungen kann auch die Frequenzverzerrung, bzw. die Stärke der Frequenzverzerrung, bspw. der Frequenzversatz, über der Zeit langsam und/oder zufällig verändert werden. Wird die Frequenzverzerrung bspw. zur Unterstützung der Rückkopplungsunterdrückung eingesetzt, gibt es üblicherweise einen relativ großen Einstellbereich für die Frequenzverzerrung. Der Grad der Verzerrung kann dann eher nach audiologischen Gesichtspunkten gewählt werden, in der Regel so, dass Überlagerungsartefakte gerade nicht mehr als reine Modulation bzw. Schwebung sondern eher als Rauhigkeit wahrgenommen werden und dass die Verstimmung minimal ist.

Ein Frequenzversatz kann variiert werden und sollte auch dynamisch über der Zeit erfolgen. Einerseits kann damit vermieden werden, dass immer wieder bei denselben Tönen dieselben Artefakte auftreten. Kennt nämlich ein Hörgeräteträger nach einiger Tragezeit die kritischen Töne, so wartet er nur noch darauf und ist genervt, wenn er die Artefakte dann tatsächlich wieder wahrnehmen muss. Außerdem haben Hörtests ergeben, dass bei der erfindungsgemäßen asymmetrischen Frequenzverzerrung ein Hörgerätenutzer ein Gefühl einer "Schieflage" bekommen kann. Wenn beispielsweise die Töne im linken Ohr immer tiefer sind als die im rechten, kann der Hörgerätenutzer das Gefühl bekommen, dass die Hörgeräte asymmetrisch sitzen. Dies wird vermieden, indem die Frequenzverzerrung zeitlich variiert und einmal das rechte und einmal das linke Ohr dasjenige mit der höheren Frequenz ist. Geschieht dies sehr langsam, so fallen die Änderungen in der Frequenzverzerrung dem Hörgerätenutzer nicht auf und es stellt sich kein Gefühl der Asymmetrie ein. Wenn die zeitliche Variation keinem bestimmten Muster folgt, werden sie vom Gehirn als übliche Schwankungen eingestuft. Auch für die Überlagerungsartefakte ist es vorteilhaft, wenn zeitweise das rechte Ohr eine höhere Modulation aufweist und zeitweise das linke. Artefakte werden leichter toleriert, wenn sie nur ab und zu und ohne erkennbares Muster auftreten.

Figur 6 zeigt ein Blockschaltbild eines Teils einer erfindungsgemäßen binauralen Hörvorrichtung mit einem linken und einem rechten Hörgerät 11, 12. Ein Eingangssignal 100L des linken Hörgeräts 11 wird durch eine Frequenzweiche 1L in einen niederfrequenten und einen hochfrequenten Signalanteil 101L, 102L geteilt. Der hochfrequente Signalanteil 102L wird anschließend in einer ersten Frequenzverzerrungseinheit 2L verzerrt. Das verzerrte Ausgangssignal 103L wird einem Eingang eines Addieres 3L zugeführt. Der niederfrequente Signalanteil 101L wird einem weiteren Eingang des Addierers 3L zugeführt. Am Ausgang des Addierers 3L steht die Summe der beiden Signalanteile 103L, 101L als Ausgangssignal 105L zur Verfügung. Durch eine Frequenzverzerrungssteuereinheit 5L des linken Hörgeräts 11 wird mit Hilfe eines Steuersignals 106L der Grad bzw. die Stärke und die Art der Frequenzverzerrung der ersten Frequenzverzerrungseinheit 2L gesteuert.

Analoges gilt für das rechte Hörgerät 12. Ein Eingangssignal 100R des rechten Hörgeräts 12 wird durch eine Frequenzweiche 1R in einen niederfrequenten und einen hochfrequenten Signalanteil 101R, 102R geteilt. Der hochfrequente Signalanteil 102R wird anschließend in einer zweiten Frequenzverzerrungseinheit 2R verzerrt. Das verzerrte Ausgangssignal 103R wird einem Eingang eines Addieres 3R zugeführt. Der niederfrequente Signalanteil 101R wird einem weiteren Eingang des Addierers 3R zugeführt. Am Ausgang des Addierers 3R steht die Summe der beiden Signalanteile 103R, 101R als Ausgangssignal 105R zur Verfügung. Durch eine Frequenzverzerrungssteuereinheit 5R des rechten Hörgeräts 12 wird mit Hilfe eines Steuersignals 106R der Grad bzw. die Stärke und die Art der Frequenzverzerrung der zweiten Frequenzverzerrungseinheit 2R gesteuert.

Die beiden Frequenzverzerrungssteuereinheiten 5L und 5R der beiden Hörgeräte 11 und 12 sind drahtlos miteinander gekoppelt und können so über ein Kopplungssignal 107 synchronisiert werden, um beispielweise trotz zeitlicher Variation dennoch streng asymmetrisch und/oder streng antisymmetrisch in der Frequenzverzerrung zu bleiben.

Eine zeitliche Veränderung kann vorteilhaft rechts und links gleichwertig, beispielsweise gleich schnell oder mit einem selben Erwartungswert, erfolgen. Die Änderung der Frequenzverzerrung kann kontinuierlich oder in Stufen erfolgen. Sie kann breitbandig geändert werden, oder aber nur in Teilbändern.

### Bezugszeichenliste

- 1: Frequenzweiche / Split-Band Filter
- 1L: Frequenzweiche linkes Hörgerät 11
- 1R: Frequenzweiche rechtes Hörgerät 12
- 2: Frequenzverzerrer
- 2L: erste Frequenzverzerrungseinheit
- 2R: zweite Frequenzverzerrungseinheit
- 3: Addierer
- 3L: Addierer im linken Hörgerät 11
- 3R: Addierer im rechten Hörgerät 12
- 4: All-Pass Filter
- 5L: Frequenzverzerrungssteuereinheit des linken Hörgeräts 11
- 5R: Frequenzverzerrungssteuereinheit des rechten Hörgeräts 12
- 10: Kopf eines Hörgeräteträgers
- 11: linkes Hörgerät
- 12: rechtes Hörgerät
- 13: Mikrofon des linken Hörgeräts 11
- 14: Hörer des linken Hörgeräts 11
- 15: Mikrofon des rechten Hörgeräts 12
- 16: Hörer des rechten Hörgeräts 12
- 17: Schallquelle
- 18: Schallsignal der Schallquelle 17
- 19: Schallweg zum Hörgerät 11, 12
- 20: Schallweg des Direktschalls
- 100: Eingangssignal / Mikrofonsignal
- 100L: Eingangssignal des linken Hörgeräts 11
- 100R: Eingangssignal des rechten Hörgeräts 12
- 101: niederfrequentes Signal
- 101L: niederfrequentes Signal des linken Hörgeräts 11
- 101R: niederfrequentes Signal des rechten Hörgeräts 12
- 102: hochfrequentes Signal
- 102L: hochfrequentes Signal des linken Hörgeräts 11
- 102R: hochfrequentes Signal des rechten Hörgeräts 12
- 103: verzerrtes Signal
- 103L: verzerrtes Signal des linken Hörgeräts 11
- 103R: verzerrtes Signal des rechten Hörgeräts 12
- 104: phasenkompensiertes Signal
- 105: Ausgangssignal
- 105L: Ausgangssignal des linken Hörgeräts 11
- 105R: Ausgangssignal des rechten Hörgeräts 12
- 106L: Steuersignal des linken Hörgeräts 11
- 106R: Steuersignal des rechten Hörgeräts 12
- 107: Kopplungssignal
- D: Dämpfung
- F: Frequenz
- GF: Grenzfrequenz
- K1: Frequenzgang Tiefpass
- K2: Frequenzgang Hochpass

## Patentansprüche

1. Verfahren zum Betrieb einer binauralen Hörvorrichtung mit mindestens einem linken Hörgerät (11) und mit mindestens einem rechten Hörgerät (12), welches die Verfahrensschritte umfasst :
- Verschieben von Frequenzen des durch das linke Hörgerät (11) aufgenommenen akustischen Signals (100L) oder eines Signalanteils des aufgenommenen akustischen Signals (102L) und
- Verschieben von Frequenzen des durch das rechte Hörgerät (12) aufgenommenen akustischen Signals (100R) oder eines Signalanteils des aufgenommenen akustischen Signals (102R),
**dadurch gekennzeichnet,**
- **dass** die Frequenzverschiebungen des linken und des rechten Hörgeräts (11, 12) gleich groß sind und unterschiedliche Vorzeichen haben.

2. Verfahren zum Betrieb einer binauralen Hörvorrichtung mit mindestens einem linken Hörgerät (11) und mit mindestens einem rechten Hörgerät (12), welches die Verfahrensschritte umfasst:
- Verschieben von Frequenzen des durch das linke Hörgerät (11) aufgenommenen akustischen Signals (100L) oder eines Signalanteils des aufgenommenen akustischen Signals (102L) und
- Verschieben von Frequenzen des durch das rechte Hörgerät (12) aufgenommenen akustischen Signals (100R) oder eines Signalanteils des aufgenommenen akustischen Signals (102R),
**dadurch gekennzeichnet,**
- **dass** die Frequenzverschiebungen des linken und des rechten Hörgeräts (11, 12) unterschiedlich groß sind und gleiche Vorzeichen haben.

3. Verfahren nach einem der vorhergehenden Ansprüche,
**dadurch gekennzeichnet,**
**dass** die Frequenzverschiebungen zeitlich verändert werden.

4. Verfahren nach einem der vorhergehenden Ansprüche,
**dadurch gekennzeichnet,**
**dass** die Frequenzverschiebungen des linken und rechten Hörgeräts (11, 12) binaural miteinander gekoppelt werden.

5. Verfahren nach einem der vorhergehenden Ansprüche,
**dadurch gekennzeichnet,**
**dass** die Frequenzen in einem oder in mehreren Frequenzteilbändern verschoben werden.

6. Binaurale Hörvorrichtung mit mindestens einem linken Hörgerät (11) und mit mindestens einem rechten Hörgerät (12) umfassend:
- eine erste Frequenzverzerrungseinheit (2L) im linken Hörgerät (11), die ausgebildet ist, Frequenzen eines **durch** das linke Hörgerät aufgenommenen akustischen Signals (100L) oder eines Signalanteils des aufgenommenen akustischen Signals (102L) zu verzerren, und
- eine zweite Frequenzverzerrungseinheit (2R) im rechten Hörgerät (12), die ausgebildet ist, Frequenzen des **durch** das rechte Hörgerät (12) aufgenommenen akustischen Signals (100R) oder eines Signalanteils des aufgenommenen akustischen Signals (102R) zu verzerren,
**dadurch gekennzeichnet,**
- **dass** die erste und die zweite Frequenzverzerrungseinheit (2L, 2R) ausgebildet sind, eine Frequenzverschiebung derart durchzuführen, dass die Frequenzverschiebungen des linken und des rechten Hörgeräts (11, 12) gleich groß sind und ungleiche Vorzeichen haben, oder
- **dass** die erste und die zweite Frequenzverzerrungseinheit (2L, 2R) ausgebildet sind, eine Frequenzverschiebung derart durchzuführen, dass die Frequenzverschiebungen des linken und des rechten Hörgeräts (11, 12) ungleich groß sind und gleiche Vorzeichen haben.

7. Hörvorrichtung nach Anspruch 6,
**dadurch gekennzeichnet,**
**dass** die Frequenzverschiebungen zeitlich veränderbar sind.

8. Hörvorrichtung nach Anspruch 6 oder 7,
**dadurch gekennzeichnet,**
**dass** die erste und die zweite Frequenzverzerrungseinheit (2L, 2R) binaural miteinander koppelbar sind.

9. Hörvorrichtung nach einem der Ansprüche 6 bis 8,
**dadurch gekennzeichnet,**
**dass** die Frequenzen in einem oder mehreren Frequenzteilbändern verschoben sind.

10. Hörvorrichtung nach einem der Ansprüche 6 bis 9,
**gekennzeichnet durch**:
- eine erste Frequenzweiche (1L) im linken Hörgerät (11), die ausgebildet ist, das aufgenommene akustische Signal (100L) in einen niederfrequenten und einen in den Frequenzen zu verschiebenden hochfrequenten Signalanteil (101L, 102L) aufzuteilen, und/oder
- eine zweite Frequenzweiche (1R) im rechten Hörgerät (12), die ausgebildet ist, das aufgenommene akustische Signal (100R) in einen niederfrequenten und einen in den Frequenzen zu verschiebenden hochfrequenten Signalanteil (101R, 102R) aufzuteilen.

## Claims

1. Method for operating a binaural hearing apparatus with at least a left hearing device (11) and at least a right hearing device (12), which comprises the following method steps:
- warping of frequencies of the acoustic signal (100L) received by the left hearing device (11) or a signal part of the received acoustic signal (102L) and
- warping of frequencies of the acoustic signal (100R) received by the right hearing device (12) or a signal part of the received acoustic signal (102R),
**characterised in that**
- the frequency warps of the left and right hearing device (11, 12) are the same size and have different leading signs.

2. Method for operating a binaural hearing apparatus with at least a left hearing device (11) and at least a right hearing device (12), which comprises the following method steps:
- warping of frequencies of the acoustic signal (100L) received by the left hearing device (11) or a signal part of the received acoustic signal (102L) and
- warping of frequencies of the acoustic signal (100R) received by the right hearing device (12) or a signal part of the received acoustic signal (102R),
**characterised in that**
- the frequency warps of the left and right hearing device (11, 12) are a different size and have the same leading signs.

3. Method according to one of the preceding claims,
**characterised in that**
the frequency warps are changed temporally.

4. Method according to one of the preceding claims,
**characterised in that**
the frequency warps of the left and right hearing device (11, 12) are coupled binaurally to one another.

5. Method according to one of the preceding claims,
**characterised in that**
the frequencies are warped in one or in several frequency sub-bands.

6. Binaural hearing apparatus with at least a left hearing device (11) and at least a right hearing device (12), comprising:
- a first frequency distortion unit (2L) in the left hearing device (11), which is embodied to distort frequencies of an acoustic signal (100L) received by the left hearing device or a signal part of the received acoustic signal (102L) and
- a second frequency distortion unit (2R) in the right hearing device (12), which is embodied to distort frequencies of the acoustic signal (100R) received by the right hearing device (12) or a signal part of the received acoustic signal (102R),
**characterised in that**
- the first and the second frequency distortion unit (2L, 2R) are embodied to perform a frequency warp such that the frequency warps of the left and the right hearing device (11, 12) are the same size and have different leading signs, or
- the first and the second frequency distortion unit (2L, 2R) are embodied to perform a frequency warp such that the frequency warps of the left and the right hearing device (11, 12) are a different size and have the same leading signs.

7. Hearing apparatus according to claim 6,
**characterised in that**
the frequency warps can be changed temporally.

8. Hearing apparatus according to claim 6 or 7,
**characterised in that**
the first and the second frequency distortion unit (2L, 2R) can be binaurally coupled to one another.

9. Hearing apparatus according to one of claims 6 to 8,
**characterised in that**
the frequencies are warped in one or more frequency sub-bands.

10. Hearing apparatus according to one of claims 6 to 9,
**characterised by**
- a first split-band filter (1L) in the left hearing device (11), which is embodied to divide the received acoustic signal (100L) into a low frequency and a high frequency signal part (101L, 102L), the frequency of which is to be warped and/or
- a second split-band filter (1R) in the right hearing device (12), which is embodied to divide the received acoustic signal (100R) into a low frequency and a high frequency signal part (101R, 102R), the frequency of which is to be warped.

## Revendications

1. Procédé de fonctionnement d'un appareil auditif binaural comprenant au moins une prothèse auditive gauche (11) et au moins une prothèse auditive droite (12), lequel procédé comporte les étapes de :
- décalage de fréquences du signal acoustique (100L) reçu par la prothèse auditive gauche (11) ou d'une composante de signal du signal acoustique reçu (102L), et
- décalage de fréquences du signal acoustique (100R) reçu par la prothèse auditive droite (12) ou d'une composante de signal du signal acoustique reçu (102R),
**caractérisé**
- **en ce que** les décalages de fréquences des prothèses auditives gauche et droite (11, 12) sont de même grandeur et ont des signes différents.

2. Procédé de fonctionnement d'un appareil auditif binaural comprenant au moins une prothèse auditive gauche (11) et au moins une prothèse auditive droite (12), lequel procédé comporte les étapes de :
- décalage de fréquences du signal acoustique (100L) reçu par la prothèse auditive gauche (11) ou d'une composante de signal du signal acoustique reçu (102L), et
- décalage de fréquences du signal acoustique (100R) reçu par la prothèse auditive droite (12) ou d'une composante de signal du signal acoustique reçu (102R),
**caractérisé**
- **en ce que** les décalages de fréquences des prothèses auditives gauche et droite (11, 12) sont de grandeur différente et ont les mêmes signes.

3. Procédé selon l'une des revendications précédentes,
**caractérisé**
**en ce que** les décalages de fréquences sont modifiés dans le temps.

4. Procédé selon l'une des revendications précédentes,
**caractérisé**
**en ce que** les décalages de fréquences des prothèses auditives gauche et droite (11, 12) sont couplés entre eux de manière binaurale.

5. Procédé selon l'une des revendications précédentes,
**caractérisé**
**en ce que** les fréquences sont décalées dans une ou plusieurs sous-bandes de fréquences.

6. Appareil auditif binaural comprenant au moins une prothèse auditive gauche (11) et au moins une prothèse auditive droite (12), comportant :
- une première unité de distorsion de fréquences (2L) dans la prothèse auditive gauche (11), conçue pour déformer des fréquences d'un signal acoustique (100L) reçu par la prothèse auditive gauche ou d'une composante de signal du signal acoustique reçu (102L), et
- une seconde unité de distorsion de fréquences (2R) dans la prothèse auditive droite (12), conçue pour déformer des fréquences du signal acoustique (100R) reçu par la prothèse auditive droite ou d'une composante de signal du signal acoustique reçu (102R),
**caractérisé**
- **en ce que** les première et seconde unités de distorsion de fréquences (2L, 2R) sont conçues pour opérer un décalage de fréquences de telle sorte que les décalages de fréquences des prothèses auditives droite et gauche (11, 12) sont de même grandeur et ont des signes différents, ou
- **en ce que** les première et seconde unités de distorsion de fréquences (2L, 2R) sont conçues pour opérer un décalage de fréquences tel que les décalages de fréquences des prothèses auditives droite et gauche (11, 12) sont de grandeur différente et ont les mêmes signes.

7. Appareil auditif selon la revendication 6,
**caractérisé**
**en ce que** les décalages de fréquences sont modifiés dans le temps.

8. Appareil auditif selon la revendication 6 ou 7,
**caractérisé**
**en ce que** les première et seconde unités de distorsion de fréquences (2L, 2R) peuvent être couplées entre elles de manière binaurale.

9. Appareil auditif selon l'une des revendications 6 à 8,
**caractérisé**
**en ce que** les fréquences sont décalées dans une ou plusieurs sous-bandes de fréquences.

10. Appareil auditif selon l'une des revendications 6 à 9,
**caractérisé par** :
- un premier filtre répartiteur de fréquences (1L) dans la prothèse auditive gauche (11), lequel est conçu pour diviser le signal acoustique reçu (100L) en une composante de signal basse fréquence et une composante de signal haute fréquence (101L, 102L) devant subir un décalage de fréquences et/ou
- un second filtre répartiteur de fréquences (1R) dans la prothèse auditive droite (12), lequel est conçu pour diviser le signal acoustique reçu (100R) en une composante de signal basse fréquence et une composante de signal haute fréquence (101R, 102R) devant subir un décalage de fréquences.
